# EUROPÄISCHE PATENTSCHRIFT

(11) **EP 1 685 578 B1**
(45) Veröffentlichungstag und Bekanntmachung des Hinweises auf die Patenterteilung: **25.04.2012**
(21) Anmeldenummer: 04731929.8
(22) Anmeldetag: 10.05.2004
(51) Int. Cl.: H01H 9/10, H01H 85/02, H01H 9/54

(54) **SICHERUNGSBEHAFTETES SCHALTSCHUTZGERÄT**
CIRCUIT BREAKER COMPRISING A FUSE
DISJONCTEUR COMPORTANT UN FUSIBLE

(30) Priorität: 25.07.2003 DE 10334069
(43) Veröffentlichungstag der Anmeldung: 02.08.2006
(73) Patentinhaber: SIEMENS AKTIENGESELLSCHAFT, 80333 München (DE)
(72) Erfinder: SEITZ, Johann, 92224 Amberg (DE); SCHRÖCK, Michael, 92289 Ursensollen (DE); BUSCH, Klaus, 92224 Amberg (DE); APFELBACHER, Walter, 92271 Freihung (DE)
(86) Internationale Anmeldenummer: PCT/EP2004/004990
(87) Internationale Veröffentlichungsnummer: WO 2005/020259

(56) Entgegenhaltungen:
- EP-A- 0 584 587
- EP-A- 1 251 538
- EP-A1- 0 067 914
- WO-A-03/056590
- US-A- 3 599 135
- US-A- 5 969 587
- US-A1- 2003 043 516
- US-B1- 6 215 632

## Beschreibung

Die vorliegende Erfindung betrifft ein Schaltschutzgerät mit einer Betriebsschalteinrichtung zum Ein- und Ausschalten eines anzusteuernden Geräts, einer Trenneinrichtung zum Trennen einer Eingangsklemme von einer Ausgangsklemme, die mit dem anzusteuernden Gerät verbindbar ist, und einer Schutzeinrichtung zum Schutz des anzusteuernden Geräts gegen Kurzschluss.

Elektronische Schaltgeräte, die als Schaltelemente häufig Silizium-Thyristoren besitzen, können in zwei Gerätearten unterteilt werden: Halbleiterschütze und Sanftstarter. Sanftstarter werden hauptsächlich zum Starten von Motoren verwendet und steuern oder regeln die Spannung während des Anlaufs mittels Phasenanschnittsteuerung. Halbleiterschütze schalten nur ein und aus. Oft werden Halbleiterschütze zum Schalten von ohmschen Lasten, hauptsächlich elektrischen Heizungen eingesetzt. Hierzu wird häufig die sogenannte Schwingungspaketsteuerung zur Temperatursteuerung beziehungsweise - regelung verwendet.

Silizium-Thyristoren können einen Kurzschluss nicht aktiv abschalten. Deshalb sind entweder Leistungsschalter oder Sicherungen vorzuschalten. Dabei kann der Kurzschlussschutz durch Zuordnungsart 1 oder 2 ausgeführt sein. Gemäß Zuordnungsart 1 wird das Schaltgerät bei Kurzschluss zerstört und muss vollständig ausgetauscht werden. Nach Zuordnungsart 2 ist das Schaltgerät nach einem Kurzschluss weiterhin voll funktionsfähig. Das Schaltgerät bleibt dabei unversehrt. Bei heute üblichen prospektiven Kurzschlussströmen (> 30 kA) kann die Zuordnungsart 2 nur mit speziellen Halbleiterschutzsicherungen realisiert werden. Der Kurzschlussschutz und die Trennerfunktion werden gängigerweise in einer dem elektronischen Schaltgerät vor- oder nachgeschalteten Einheit realisiert. Hierzu eignen sich entweder Leistungsschalter oder Sicherungslasttrenner mit Sicherungen.

Aus Niederspannungsnetzen wird in der Regel die Leistung über sogenannte "Abzweige" ausgekoppelt. Jeder Abzweig sollte über die Funktionen Verbraucherschalten, Überlastschalten, Trennen, Kurzschlussschutz und Überlastschutz verfügen. Diese Funktionen werden typischerweise von mehreren Einzelgeräten wahrgenommen. Als Ausnahme ist von der Firma Télémecanique ein Gerät bekannt, das elektromechanisch geschaltet wird und über die Funktionen Trennen, Kurzschluss-, Überlastschutz und betriebsmäßiges Schalten verfügt. Ansonsten wird diese Vielzahl von Funktionen durch mindestens zwei Geräte realisiert.

Bei einem sicherungsbehafteten Abzweig mit einem elektronischen Schaltgerät ohne Überlastschutz muss an die Schaltungsanordnung noch ein Überlastrelais angefügt werden. Bei einem Abzweig mit Leistungsschalter nach Zuordnungsart 2 sind zusätzlich Halbleiterschutzsicherungen vorzusehen. In beiden Fällen sind also insgesamt drei Geräte in Reihe geschaltet. Gerade für Abzweige mit Zuordnungsart 2, d.h. bei denen Sicherungen verwendet werden müssen, ist damit verhältnismäßig großer Bauraum notwendig. Da die Sicherungshalter beziehungsweise Sicherungslasttrenner in aller Regel nicht auf die Baubreite der elektronischen Schaltgeräte abgestimmt sind, ergibt sich im Schaltschrank keine effiziente Platzausnutzung. Daraus resultieren hohe Kosten für den Schaltschrank und den Raum, in dem der Schaltschrank aufgestellt ist.

EP0067914A offenbart eine Sicherungseinheit für die Hausinstallation. Bei dieser Sicherungseinheit ist ein Wechseln einer Sicherung ohne Werkzeug möglich.

Die Aufgabe der vorliegenden Erfindung besteht somit darin, zum Schalten und Schützen von elektrischen Verbrauchern kompaktere Schaltgeräte vorzuschlagen.

Erfindungsgemäß wird diese Aufgabe gelöst durch ein Schaltschutzgerät mit einer Betriebsschalteinrichtung gemäß Anspruch 1, d.h. einer Schalteinrichtung zum betriebsmäßigen Ein- und Ausschalten eines anzusteuernden Verbrauchers, einer Trenneinrichtung zum Trennen einer Eingangsklemme von einer Ausgangsklemme, die mit dem anzusteuernden Gerät verbindbar ist, und einer Schutzeinrichtung zum Schutz gegen Kurzschluss, wobei die Schutzeinrichtung mindestens eine Sicherung zur Abschaltung im Kurzschlussfall umfasst, und wobei die Betriebsschalteinrichtung, die Trenneinrichtung und die Schutzeinrichtung je Phase in Reihe geschaltet und in ein Gehäuse integriert sind.

Durch die Integration der mindestens einen Sicherung und der Trenneinrichtung mit Trennereigenschaften in ein Schaltschutzgerät ergeben sich folgende Vorteile:
- Eine optimale Platzausnutzung wird ermöglicht.
- Alle Komponenten können aufeinander abgestimmt werden.
- Es kann eine Einsparung von Verdrahtungsaufwand erzielt werden.
- Der logistische Aufwand wird erheblich reduziert, da nur ein Gerät beschafft und gelagert werden muss. Ohne die erfindungsgemäße Integration müssten für die gleiche Funktionalität Sicherungslasttrenner, Sicherungen und ein elektronisches Schaltgerät einzeln gehandhabt werden.

Das erfindungsgemäße Schaltschutzgerät ist als Sanftstarter, auch Halbleiter-Motorsteuergerät genannt, oder Halbleiterschütz ausgestaltet.

Vorzugsweise kann die mindestens eine Sicherung aus dem Gehäuse von außen beispielsweise zum Austausch entnommen werden. Die mindestens eine Sicherung umfasst eine Halbleitersicherung oder auch Halbleiterschutzsicherung genannt. Damit kann hinsichtlich eines Kurzschlusses die Zuordnungsart 2 bei elektronischen Schaltstellen erfüllt werden.

Vorteilhafterweise ist die Schutzeinrichtung zwischen der Trenneinrichtung und einer Ausgangsklemme zu dem anzusteuernden Gerät angeordnet. Damit ist es möglich, dass bei geöffneter Trennstelle ein spannungsloser Sicherungswechsel von au-βen erfolgen kann.

Die Trenneinrichtung ist mit der Sicherung kombiniert wobei sie im offenen Zustand die Sicherung zur Entnahme von mindestens einem Kontakt trennt und freigibt. Dabei ist die Sicherung in einem beweglichen Teil der Trenneinrichtung angeordnet. Für den beweglichen Teil der Trenneinrichtung kann eine Dreh- oder Schiebemechanik vorgesehen sein.

Vorzugsweise verfügt die Trenneinrichtung über zwei Trennstellen. Ferner kann die Trenneinrichtung die Funktionalität eines Sicherungslasttrenners besitzen.

Vorzugsweise sind die Sicherungen als Zylindersicherungen ausgebildet.

Darüber hinaus kann eine Überwachungseinrichtung zum Registrieren eines Auslösens der mindestens einen Sicherung vorgesehen sein. Damit kann das Auslösen der Sicherung gemeldet und weiter verarbeitet werden.

Um die Verlustleistung zu reduzieren, können elektronische Schaltstellen mit mechanischen Kontakten überbrückt werden (z.B. Relais oder Schütz).

Des Weiteren kann in das erfindungsgemäße Schaltschutzgerät eine Überlasteinrichtung insbesondere mit einem thermischen Überlastrelais, z.B. mit Bimetallstreifen oder mit elektronischem Überlastrelais integriert werden. In diesem Fall können zur Strommessung Stromwandler verwendet werden. Mit dem Stromsignal kann dann der Überlastschutz realisiert werden.

Das erfindungsgemäße Schaltschutzgerät beziehungsweise die gesamte Abzweigschaltung kann in ein Aufbau- und Verdrahtungssystem eingebunden sein, wobei ein Austausch des kompletten Geräts durch Stecktechnik möglich ist. Dadurch wird der Aufwand beim Wechseln eines Geräts auf ein Minimum reduziert. Das Gerät sollte dabei jedoch lediglich in AUS-Stellung steckbar sein. Dies kann beispielsweise durch eine mechanische Verriegelung des Sicherungslasttrenners mit dem "Grundträger" erfolgen, d.h. das Gerät kann nur bei geöffnetem Sicherungslasttrenner ausgetauscht werden.

Der Abzweig kann 1- oder 3-polig ausgeführt sein. Bei 3-poligen Geräten können auch nur zwei Strombahnen geschaltet werden, d.h. mit Schaltelementen versehen sein.

Die Erfindung wird nun anhand der beigefügten Zeichnungen näher erläutert, in denen zeigen:
- FIG 1: ein Schaltbild eines "geschlossenen" Verbraucherabzweigs mit elektronischer Schaltstelle ohne Überlastschutz;
- FIG 2: ein Schaltbild eines "offenen" Verbraucherabzweigs mit elektronischer Schaltstelle ohne Oberlastschutz und mit einer Trennstelle;
- FIG 3: ein Schaltbild eines "offenen" Verbraucherabzweigs mit elektronischer Schaltstelle mit Überlastschutz und mit zwei Trennstellen;
- FIG 4: ein Schaltbild eines "offenen" Verbraucherabzweigs mit mechanischer Schaltstelle mit Überlastschutz und mit einer Trennstelle; und
- FIG 5: eine perspektivische Ansicht eines erfindungsgemä-βen Schaltschutzgeräts.

Die nachfolgend näher erläuterten Ausführungsbeispiele stellen bevorzugte Ausführungsformen der vorliegenden Erfindung dar.

Das in FIG 1 wiedergegebene erfindungsgemäße Schaltschutzgerät 1 dient zum Schalten einer 1- oder 3-poligen Leitung. Für eine 3-polige Leitung ist entsprechend ein 3-poliges Gerät bestehend aus drei Strombahnen zu bilden.

Das Schaltschutzgerät 1 besitzt vereinfacht ein elektrisches Schaltgerät 2 und in Reihe damit verbunden eine Sicherung 3. In der dargestellten Schaltung auf der linken Seite von FIG 1 ist die Sicherung in der geschlossenen Schaltung wiedergegeben. In FIG 2 ist die Sicherung 3 in der offenen Stellung dargestellt. In dieser Stellung ist der nicht dargestellte Stromkreis von einem Spannungsnetz zu einem Verbraucher unterbrochen. Falls durch diese Trennung die geforderten Luft- und Kriechstrecken eingehalten sind, kann von einer normierten Trennereigenschaft gesprochen werden. Falls beide Anschlüsse der Sicherung von dem Stromkreis abgetrennt sind, liegt eine doppelte Trennstelle vor. Damit ist es in jedem Fall möglich, die Sicherung 3 spannungsfrei auszutauschen.

In FIG 3 ist eine weitere Alternative eines erfindungsgemä-βen, kompakten Schaltschutzgeräts wiedergegeben. In der Darstellung ist die Sicherung 3 an zwei Trennstellen vom Strompfad getrennt. Somit kann die Sicherung 3 spannungsfrei aus dem Schaltschutzgerät 1 entnommen werden. Nach dem Schaltgerät 2, das auch hier als Thyristor wiedergegeben ist, ist in dem Schaltschutzgerät 1 eine Überlasteinrichtung zum Schutz gegen Überlast angeordnet.

Eine illustratives Beispiel eines Schaltschutzgeräts ist in FIG 4 dargestellt. Gegenüber der Ausführungsform von FIG 3 ist hier an der Sicherung 3 lediglich eine Trennstelle vorgesehen. Damit befindet sich die Sicherung 3 beim Entnehmen, d.h. wenn der Verbraucherabzweig offen ist, unter Umständen in einem nicht spannungsfreien Zustand. In der Ausführungsform von FIG 4 ist das elektronische Schaltgerät 2 von FIG 3 durch einen mechanischen Schalter ersetzt. Damit wird ersichtlich, dass die einzelnen im Zusammenhang mit den Figuren 1 bis 4 dargestellten Komponenten in den Schaltschutzgeräten auf beliebige Art kombiniert werden können.

FIG 5 zeigt ein Schaltschutzgerät 1 in perspektivischer Ansicht. Es besitzt Eingangsklemmen 4 und Ausgangsklemmen 5. Die Sicherung 3 ist in einem beweglichen Teil 6 der Trennereinrichtung untergebracht. Über einen Handgriff 7 kann das bewegliche Teil 6 gemäß dem Pfeil nach außen geschenkt werden. Bei dieser Kippbewegung wird die Sicherung 3 von den Kontakten (nicht dargestellt) an beiden Seiten gelöst und kann spannungsfrei entnommen werden. Damit ist die Funktion eines Sicherungslasttrenners gewährleistet.

Die erfindungsgemäßen Schaltschutzgeräte können sowohl in der Installationstechnik als auch in der Industrietechnik Verwendung finden.

## Patentansprüche

1. Schaltschutzgerät, das als Halbleiter-Motorsteuergerät oder Halbleiterschütz ausgestaltet ist, mit
- einem elektrischen Schaltgerät (2) zum betriebsmäßigen Ein- und Ausschalten einer Verbraucherlast,
- einer Trenneinrichtung zum Trennen einer Eingangsklemme von einer Ausgangsklemme, die mit dem anzusteuernden Gerät verbindbar ist, und
- einer Schutzeinrichtung zum Schutz des anzusteuernden Geräts gegen Kurzschluss
wobei die Schutzeinrichtung je Phase eine Sicherung (3) zur Abschaltung im Kurzschlussfall umfasst, wobei das elektrische Schaltgerät, die Trenneinrichtung und die Schutzeinrichtung in Reihe geschaltet und in ein Gehäuse integriert sind, wobei die Trenneinrichtung im offenen Zustand die mindestens eine Sicherung (3) zur Entnahme von mindestens einem Kontakt trennt und freigibt, wobei die mindestens eine Sicherung (3) in einem beweglichen Teil (6) der Trenneinrichtung angeordnet ist, wobei die mindestens eine Sicherung (3) eine Halbleiterschutzsicherung umfasst.

2. Schaltschutzgerät nach Anspruch 1, wobei die mindestens eine Sicherung (3) aus dem Gehäuse entnehmbar ist.

3. Schaltschutzgerät nach einem der vorhergehenden Ansprüche, wobei die Schutzeinrichtung zwischen der Trenneinrichtung und einer Ausgangsklemme zu dem anzusteuernden Gerät angeordnet ist.

4. Schaltschutzgerät nach einem der vorhergehenden Ansprüche, wobei das Öffnen und Schließen der Trenneinrichtung durch eine Dreh- oder Schiebemechanik ausführbar ist.

5. Schaltschutzgerät nach einem der vorhergehenden Ansprüche, wobei die mindestens eine Sicherung (3) als Zylindersicherung ausgebildet ist.

6. Schaltschutzgerät nach einem der vorhergehenden Ansprüche, wobei die Trenneinrichtung die Funktionalität eines Sicherungslasttrenners besitzt.

7. Schaltschutzgerät nach einem der vorhergehenden Ansprüche, wobei die Trenneinrichtung zwei Trennstellen besitzt.

8. Schaltschutzgerät nach einem der vorhergehenden Ansprüche, das eine Überwachungseinrichtung zum Registrieren eines Auslösens der mindestens einen Sicherung (3) aufweist.

9. Schaltschutzgerät nach einem der vorhergehenden Ansprüche, wobei elektronische Schaltstellen mit mechanischen Kontakten überbrückbar sind.

10. Schaltschutzgerät nach einem der vorhergehenden Ansprüche, das eine Überlasteinrichtung aufweist.

11. Schutzschaltvorrichtung nach Anspruch 10, wobei die Überlasteinrichtung ein Überlastrelais besitzt.

12. Schaltschutzgerät mit drei Strombahnen nach einem der vorhergehenden Ansprüche für drei-polige Geräte, wobei eine der Strombahnen ohne Betriebsschalteinrichtung ausgeführt ist.

## Claims

1. Protective switching device, which is in the form of a semiconductor motor controller or a semiconductor contactor, having
- an electrical switching device (2) for switching a load on and off during operation,
- a disconnection device for disconnection of an input terminal from an output terminal which can be connected to the appliance to be driven, and
- a protective device for protection of the appliance to be driven against short circuits,
the protective device having a fuse (3) in each phase for disconnection in the event of a short circuit, with the electrical switching device, the disconnection device and the protective device being connected in series and being integrated in a housing, with the disconnection device, when in the open state, blowing and releasing the at least one fuse (3) for removal of at least one contact, for removal, the at least one fuse (3) being arranged in a moving part (6) of the disconnection device, the at least one fuse (3) being in the form of a semiconductor protective fuse.

2. Protective switching device according to Claim 1, in which the at least one fuse (3) can be removed from the housing.

3. Protective switching device according to one of the preceding claims, in which the protective device is arranged between the disconnection device and an output terminal to the appliance to be driven.

4. Protective switching device according to one of the preceding claims, in which the disconnection device can be opened and closed by means of a rotary or slide mechanism.

5. Protective switching device according to one of the preceding claims, in which the at least one fuse (3) is in the form of a cylindrical fuse.

6. Protective switching device according to one of the preceding claims, in which the disconnection device has the functionality of a fused load disconnector.

7. Protective switching device according to one of the preceding claims, in which the disconnection device has two disconnection points.

8. Protective switching device according to one of the preceding claims, which has a monitoring device for recording of tripping of the at least one fuse (3).

9. Protective switching device according to one of the preceding claims, in which electronic switching points can be bridged by mechanical contacts.

10. Protective switching device according to one of the preceding claims, which has an overload device.

11. Protective switching apparatus according to Claim 10, in which the overload device has an overload relay.

12. Protective switching device having three current paths according to one of the preceding claims for three-pole appliances, in which one of the current paths has no operating switching device.

## Revendications

1. Appareil de protection de commutation, qui est conformé en appareil de commande de moteur à semiconducteur ou en contacteur à semiconducteur, comprenant
- un appareil ( 2 ) électrique de commutation pour la mise en circuit et hors circuit de service d'une charge d'utilisateur,
- un dispositif de sectionnement pour séparer une borne d'entrée d'une borne de sortie, qui peut être relié à l'appareil à commander, et
- un dispositif de protection pour la protection de l'appareil à commander vis-à-vis d'un court-circuit
dans lequel le dispositif de protection comprend pour chaque phase un fusible ( 3 ) pour couper le circuit en cas de court-circuit, l'appareil électrique de commutation, le dispositif de sectionnement et le dispositif de protection étant montés en série et intégrés dans un boîtier, le dispositif de sectionnement séparant et dégageant à l'état ouvert le au moins un fusible ( 3 ) pour le retrait d'au moins un contact, le au moins un fusible ( 3 ) étant disposé dans une partie ( 6 ) mobile du dispositif de sectionnement, le au moins un fusible ( 3 ) comprenant un fusible de protection à semiconducteur.

2. Appareil de protection de commutation suivant la revendication 1, dans lequel le au moins un fusible ( 3 ) peut être retiré du boîtier.

3. Appareil de protection de commutation suivant l'une des revendications précédentes, dans lequel le dispositif de protection est disposé entre le dispositif de sectionnement et une borne de sortie de l'appareil à commander.

4. Appareil de protection de commutation suivant l'une des revendications précédentes, dans lequel l'ouverture et la fermeture du dispositif de sectionnement peuvent être réalisées par un mécanisme de rotation ou de coulissement.

5. Appareil de protection de commutation suivant l'une des revendications précédentes, dans lequel le au moins un fusible ( 3 ) est constitué en fusible cylindrique.

6. Appareil de protection de commutation suivant l'une des revendications précédentes, dans lequel le dispositif de sectionnement possède la fonctionnalité d'un sectionneur à coupure en charge à fusible.

7. Appareil de protection de commutation suivant l'une des revendications précédentes, dans lequel le dispositif de sectionnement possède deux points de sectionnement.

8. Appareil de protection de commutation suivant l'une des revendications précédentes, qui comporte un dispositif de contrôle pour l'enregistrement d'un déclenchement d'au moins un fusible ( 3 ).

9. Appareil de protection de commutation suivant l'une des revendications précédentes, dans lequel des points de commutation électronique peuvent être shuntés par des contacts mécaniques.

10. appareil de protection de commutation suivant l'une des revendications précédentes, qui comporte un dispositif de surcharge.

11. Appareil de protection de commutation suivant la revendication 10, dans lequel le dispositif de surcharge est un relais de surcharge.

12. Appareil de protection de commutation comprenant trois pistes de courant suivant l'une des revendications précédentes pour des appareils tri-polaires, l'une des pistes de courant étant réalisée sans dispositif de commutation de service.
